# EUROPÄISCHE PATENTSCHRIFT

(11) **EP 4 041 656 B1**
(45) Veröffentlichungstag und Bekanntmachung des Hinweises auf die Patenterteilung: **10.09.2025**
(21) Anmeldenummer: 20788727.4
(22) Anmeldetag: 30.09.2020
(51) Int. Cl.: B65D 88/12, B65D 90/34

(54) **TRANSPORTBEHÄLTER FÜR KONZENTRIERTES WASSERSTOFFPEROXID**
TRANSPORT CONTAINER FOR CONCENTRATED HYDROGEN PEROXIDE
RÉCIPIENT DE TRANSPORT POUR PEROXYDE D'HYDROGÈNE CONCENTRÉ

(30) Priorität: 07.10.2019 DE 202019004097 U
(43) Veröffentlichungstag der Anmeldung: 17.08.2022
(73) Patentinhaber: Evonik Operations GmbH, 45128 Essen (DE)
(72) Erfinder: KÖNIG, Bernhard, 63571 Gelnhausen (DE); GLENNEBERG, Jürgen, 63065 Offenbach (DE); CHRIST, Philipp, 50353 Hürth (DE); KUNKEL, Anna, 63589 Linsengericht (DE); GOTTSCHLICH, Bernd, 51518 Betzdorf (DE)
(74) Vertreter: Evonik Patent Association
(86) Internationale Anmeldenummer: PCT/EP2020/077350
(87) Internationale Veröffentlichungsnummer: WO 2021/069275

(56) Entgegenhaltungen:
- EP-A1- 0 280 611
- EP-A2- 0 178 136
- WO-A1-2004/035343
- WO-A2-02/064454
- CN-A- 106 763 761
- CN-U- 201 799 268
- JP-A- 2000 062 894

## Beschreibung

### Technisches Gebiet

Gegenstand der Erfindung ist ein Transportbehälter zum Transport von konzentriertem Wasserstoffperoxid mit einem Gehalt von mehr als 60 Gew.-%.

### Stand der Technik

Der Transport von konzentriertem Wasserstoffperoxid erfolgt üblicherweise bei kleinen Mengen in Flaschen aus Reinaluminium und bei großen Mengen in Tankcontainern oder Tankwagen mit Tanks aus rostfreiem Stahl. Für einen Transport von konzentriertem Wasserstoffperoxid geeignete Transportbehälter mit einem Volumen im Bereich von 65 bis 500 I, die die notwendige transportrechtliche Zulassung haben und die die Packungsvorschrift P501 des ADR erfüllen, sind allerdings nicht im Handel erhältlich. Die internationale Patentanmeldung WO 02/064454 A2 beschreibt eine Sicherheitsbehälteranordnung zur Aufnahme gefährlicher Flüssigkeiten, insbesondere eines organischen Peroxids, die voneinander getrennte Aufnahmeräume aufweist, von denen wenigstens ein erster Aufnahmeraum zur Aufnahme der gefährlichen Flüssigkeit und wenigstens ein zweiter Aufnahmeraum zur Aufnahme einer weiteren, mit der gefährlichen Flüssigkeit zur Minderung des Gefahrenpotenzials mischbaren Flüssigkeit, insbesondere einer Flüssigkeit zur Verdünnung und/oder Neutralisation der gefährlichen Flüssigkeit dient. Dabei ist zwischen den Aufnahmeräumen wenigstens eine Verbindung vorgesehen, welche durch wenigstens einen Sicherheitsmechanismus verschlossen ist, der im Gefahrenfall die wenigstens eine Verbindung freigibt und eine Vermischung der Flüssigkeiten erlaubt.

### Zusammenfassung der Erfindung

Gegenstand der Erfindung ist ein Transportbehälter für konzentriertes Wasserstoffperoxid, umfassend
(a) einen quaderförmigen Halterungsrahmen (1),
(b) einen innerhalb des Halterungsrahmens (1) angeordneten und mit dem Halterungsrahmen kraftschlüssig verbundenen Flüssigkeitsbehälter (2) mit einem Innenvolumen von 65 bis 500 I, der aus Reinaluminium mit einem Aluminiumgehalt von mindestens 99 Gew.-%, aus einem Chrom-Nickel-Stahl, aus einer Molybdän und Chrom enthaltenden Nickelbasislegierung oder aus einem auf der Innenseite mit einem Polyolefin beschichteten oder ausgekleideten Stahl besteht,
(c) eine an der Oberseite des Flüssigkeitsbehälters (2) angeordnete Druckausgleichsvorrichtung (3), welche einen Gasdurchgang zwischen dem Behälterinneren und der den Flüssigkeitsbehälter (2) umgebenden Atmosphäre und einen Druckausgleich bei einer Druckdifferenz von weniger als 50 mbar ermöglicht.
(d) ein an der Oberseite des Flüssigkeitsbehälters (2) angeordnetes Druckentlastungsventil (4) und
(e) mindestens eine verschließbare Öffnung (5) des Flüssigkeitsbehälters (2) zum Befüllen mit Wasserstoffperoxid und/oder Entnehmen von Wasserstoffperoxid.

### Kurze Beschreibung der Zeichnungen

Fig. 1 zeigt eine Seitenansicht eines erfindungsgemäßen Transportbehälters
Fig. 2 zeigt eine Ansicht von oben auf den Transportbehälter von Fig. 1

### Beschreibung der Erfindung

Der erfindungsgemäße Transportbehälter umfasst einen quaderförmigen Halterungsrahmen (1) und einen innerhalb des Halterungsrahmens (1) angeordneten und mit dem Halterungsrahmen kraftschlüssig verbundenen Flüssigkeitsbehälter (2).

Der Flüssigkeitsbehälter (2) kann aus Reinaluminium mit einem Aluminiumgehalt von mindestens 99 Gew.-% bestehen. Vorzugsweise wird ein Reinaluminium mit einem Aluminiumgehalt von mindestens 99,5 Gew.-% eingesetzt. Ein Flüssigkeitsbehälter aus Reinaluminium wird für den Transport von Wasserstoffperoxid vorzugsweise durch einen Ätzprozess vorbehandelt, der Metall von der Behälterinnenwand abträgt. Besonders bevorzugt sind dabei eine alkalische Vorbehandlung und eine nachfolgende Behandlung mit einer Phosphorsäure, Flusssäure und Wasserstoffperoxid enthaltenden Mischung.

Der Flüssigkeitsbehälter (2) kann alternativ auch aus einem Chrom-Nickel-Stahl bestehen. Bevorzugt sind dabei austenitische Chrom-Nickel-Stähle, insbesondere Chrom-Nickel-Stähle mit den Werkstoffnummern 1.4401 und 1.4571 nach EN 10027-2:1992. Ein Flüssigkeitsbehälter aus Chrom-Nickel-Stahl wird für den Transport von Wasserstoffperoxid vorzugsweise oxidativ vorbehandelt. Besonders bevorzugt ist eine Vorbehandlung mit einer Salpetersäure und Flusssäure enthaltenden Mischung.

In einer dritten Alternative kann der Flüssigkeitsbehälter (2) aus einer Molybdän und Chrom enthaltenden Nickelbasislegierung bestehen. Geeignete Basislegierungen sind unter dem Markennamen Hastelloy C erhältlich.

In einer vierten Alternative kann der Flüssigkeitsbehälter (2) aus einem Stahl bestehen, der auf der Innenseite mit einem Polyolefin beschichtet oder ausgekleidet ist. Bevorzugt ist dabei ein Behälter aus einem Chrom-Nickel-Stahl mit einer an der gesamten Innenfläche des Behälters anhaftenden Beschichtung des Polyolefins. Das Polyolefin ist vorzugsweise ein fluoriertes Polyolefin, besonders bevorzugt Polytetraflourethylen (PTFE), Polyvinylidendifluorid (PVDF) oder ein Tetrafluorethylen-Perfluoralkoxyvinylether-Copolymer (PFA).

Bevorzugt ist der Flüssigkeitsbehälter (2) aus Reinaluminium, da nach Reinigung des Behälters in dem Behälter auch Wasserstoffperoxidlösungen mit einem geringen Gehalt an Peroxid-Stabilisator sicher transportiert werden können.

Der Flüssigkeitsbehälter (2) weist ein Innenvolumen von 65 bis 500 I auf, vorzugsweise von 65 bis 250 I. Der Flüssigkeitsbehälter hat vorzugsweise eine zylindrische Form, besonders bevorzugt die Form eines aufrecht stehenden Zylinders (6) mit gewölbtem Boden (7) und Deckel (8). Boden (7) und Deckel (8) sind vorzugsweise mit dem Zylinder (6) verschweißt. Die Wandstärke des Flüssigkeitsbehälters ist vorzugsweise so gewählt, dass der Flüssigkeitsbehälter einer Druckdifferenz zwischen dem Behälterinnerem und der den Behälter umgebenden Atmosphäre von mindestens 2,5 bar, vorzugsweise mindestens 1,5 bar, sowie einem Fall des Transportbehälters aus einer Höhe von 2 m standhält.

Auf der Oberseite des Flüssigkeitsbehälters (2) sind eine Druckausgleichsvorrichtung (3) und ein Druckentlastungsventil (4) angeordnet.

Gemäß der Erfindung eignet sich als Druckausgleichsvorrichtung (3) jede Vorrichtung, die einen Gasdurchgang zwischen dem Behälterinneren und der den Flüssigkeitsbehälter umgebenden Atmosphäre und damit einen Druckausgleich bei einer Druckdifferenz von weniger als 50 mbar ermöglicht. Vorzugsweise ist die Druckausgleichsvorrichtung (3) so ausgeführt, dass ein Druckausgleich sowohl bei einem Überdruck als auch bei einem Unterdruck im Behälter erfolgt, vorzugsweise bei einer Druckdifferenz von weniger als 30 mbar, besonders bevorzugt weniger als 10 mbar. Die Druckausgleichsvorrichtung (3) ist am meisten bevorzugt so ausgeführt, dass sie einen freien Gasdurchgang aufweist, auch wenn keine Druckdifferenz zwischen dem Behälterinneren und der den Flüssigkeitsbehälter umgebenden Atmosphäre vorliegt. Die Druckausgleichsvorrichtung (3) umfasst vorzugsweise einen Partikelfilter, um zu verhindern, dass bei einem Druckausgleich Feststoffpartikel aus der Umgebungsluft in den Flüssigkeitsbehälter (2) gelangen, die eine Zersetzung von Wasserstoffperoxid im Flüssigkeitsbehälter (2) bewirken können. Der Partikelfilter besteht vorzugsweise aus einem schwer entflammbaren Material und ist vorzugsweise ein Sinterfilter aus Metall, Glas, Keramik oder einem hydrophoben Polymer, bevorzugt einem fluorierten Polymer und besonders bevorzugt PTFE. Alternativ oder in Kombination mit einem Sinterfilter kann auch ein Filtervlies oder Filtergewebe aus einem hydrophoben Polymer, bevorzugt einem fluorierten Polymer und besonders bevorzugt PTFE eingesetzt werden.

Die Druckausgleichsvorrichtung (3) kann zusätzlich eine Vorrichtung umfassen, die die Druckausgleichsvorrichtung schließt, wenn Flüssigkeit von der Behälterseite in die Druckausgleichsvorrichtung gelangt, um bei einem Umstürzen des Transportbehälters (1) ein Auslaufen von Flüssigkeit aus der Druckausgleichsvorrichtung zu verhindern. Alternativ kann zum gleichen Zweck ein Filter aus einem hydrophoben Polymer, z.B. PTFE, mit geringer Porengröße verwendet werden, bei dem für einen Durchtritt von flüssigem Wasserstoffperoxid durch das Filtermaterial ein Differenzdruck von mehr als 200 mbar erforderlich ist.

Geeignete Druckausgleichsvorrichtungen (3) sind von Lagertanks für Wasserstoffperoxid und größeren Transporttanks für Wasserstoffperoxid bekannt und im Handel erhältlich, z.B. von der Firma PEROLO unter der Bezeichnung "H2O2 Breather".

Ein Druckentlastungsventil (4) im Sinn der Erfindung ist ein Ventil, das erst bei einem bestimmten Überdruck von mehr als 0,1 bar im Behälterinneren einen Gasdurchgang ermöglicht und bei einer geringeren Druckdifferenz oder einem Unterdruck im Flüssigkeitsbehälter geschlossen bleibt. Das Druckentlastungsventil (4) ist vorzugsweise so ausgeführt, dass das es bei Überschreiten eines Grenzwerts für den Überdruck im Flüssigkeitsbehälter (2) gegenüber der umgebenden Atmosphäre im Bereich von 0,1 bis 2,5 bar besonders bevorzugt von 0,5 bis 2 bar, insbesondere von 1,5 bar, öffnet. Vorzugsweise ist das Druckentlastungsventil (4) so ausgeführt, dass es bei einem Unterschreiten des Grenzwerts für den Überdruck selbsttätig wieder schließt. Bevorzugt sind Druckentlastungsventile (4), die durch einen Federmechanismus öffnen und schließen, der durch den Überdruck im Flüssigkeitsbehälter (2) bewegt wird und keine Hilfsenergie erfordert. Das Druckentlastungsventil (4) ist vorzugsweise so ausgeführt, dass es in geöffnetem Zustand eine Durchgangsöffnung mit einem Querschnitt von mindestens 3 cm², vorzugsweise von 4 bis 200 cm² freigibt. Das Druckentlastungsventil (4) ermöglicht bei einer raschen Zersetzung von Wasserstoffperoxid im Flüssigkeitsbehälter (2) ein Entweichen von dabei gebildetem Sauerstoff und Wasserdampf und verhindert bei einer solchen Zersetzung einen Druckanstieg im Flüssigkeitsbehälter auf Drücke, die zu einem Bersten des Behälters führen könnten. Geeignete Druckentlastungsventile (4) sind von Lagertanks für Wasserstoffperoxid und größeren Transporttanks für Wasserstoffperoxid bekannt und im Handel erhältlich, z.B. von der Firma PEROLO unter der Bezeichnung "YAK VX safety relief valve".

Der Flüssigkeitsbehälter (2) weist außerdem mindestens eine verschließbare Öffnung (5) des Flüssigkeitsbehälters (2) zum Befüllen mit Wasserstoffperoxid und/oder Entnehmen von Wasserstoffperoxid auf. Die verschließbare Öffnung (5) ist vorzugsweise auf der Oberseite des Flüssigkeitsbehälters (2) angeordnet und wird vorzugsweise mit einem Deckel verschlossen, der bevorzugt gasdicht abschließt. Der Deckel kann durch beispielsweise durch Verschrauben oder mit einem Spannring über der Öffnung befestigt werden. Vorzugsweise wird die verschließbare Öffnung mit einem Flansch ausgeführt, an dem eine die Öffnung verschließende Armatur zur Entnahme von Wasserstoffperoxid befestigt werden kann. Eine solche Armatur umfasst vorzugsweise ein Tauchrohr, das bis nahe zum Boden des Flüssigkeitsbehälters (2) reicht und durch das Wasserstoffperoxid aus dem Transportbehälter (19 abgepumpt werden kann. Alternativ zu einer verschließbaren Öffnung (5) auf der Oberseite des Flüssigkeitsbehälters (2) oder zusätzlich zu einer solchen Öffnung kann der Flüssigkeitsbehälter (2) auch eine an der Unterseite angeordnete verschließbare Öffnung (5) aufweisen, die durch eine Absperrarmatur verschlossen werden kann. Die Absperrarmatur kann dabei als Absperrhahn oder als Ventil ausgeführt werden.

Der Flüssigkeitsbehälter (2) des erfindungsgemäßen Transportbehälters ist innerhalb eines quaderförmigen Halterungsrahmens (1) angeordnet und kraftschlüssig mit dem Halterungsrahmen (1) verbunden. Die kraftschlüssige Verbindung zwischen dem Halterungsrahmen (1) und dem Flüssigkeitsbehälter (2) kann dabei über Laschen am Flüssigkeitsbehälter (2) erfolgen, die mit dem Halterungsrahmen (1) verschraubt sind, oder vorzugsweise durch Spannvorrichtungen, die am Halterungsrahmen (1) befestigt sind und in die der Flüssigkeitsbehälter (2) eingespannt wird. Der Flüssigkeitsbehälter (2) kann dabei über einen oder mehrere Stoßdämpfer mit dem Halterungsrahmen (1) verbunden sein.

In einer bevorzugten Ausführungsform hat der Flüssigkeitsbehälter (2) die Form eines aufrecht stehenden Zylinders (6) mit gewölbtem Boden (7) und Deckel (8) und am unteren Ende des Flüssigkeitsbehälters ist ein umlaufender Ring (10) befestigt, vorzugsweise durch verschweißen mit dem Flüssigkeitsbehälter (2). In dieser Ausführungsform umfasst der Halterungsrahmen einen Boden (9), auf dem der umlaufende Ring (10) des Flüssigkeitsbehälters (2) aufsteht. Der Boden (9) des Halterungsrahmens kann durchgehend oder gitterförmig ausgeführt sein. Alternativ kann der Boden des Halterungsrahmens auch umlaufend mit einer zentralen Öffnung unterhalb des Flüssigkeitsbehälters (2) ausgeführt sein. Durch die Bauweise mit einem umlaufenden Ring (10), der auf dem Boden (9) aufsteht, kann die Gewichtskraft des Flüssigkeitsbehälters (2) gleichmäßig über den umlaufenden Ring (10) auf den Halterungsrahmen abgeleitet werden und eine punktförmige Belastung des Flüssigkeitsbehälters (2) durch die Gewichtskraft vermieden werden. Bei dieser Ausführungsform wird der Flüssigkeitsbehälter (2) vorzugsweise durch einen um den Zylinder (6) gelegten Spannring (11) kraftschlüssig mit dem Halterungsrahmen (1) verbunden, was ebenfalls eine punktförmige Belastung des Flüssigkeitsbehälters (2) vermeidet. Die Ausführungsform mit einem um den Zylinder (6) gelegten Spannring (11) hat den Vorteil, dass der Flüssigkeitsbehälter (2) einfach in den Halterungsrahmen (1) eingebaut werden kann, indem bei geöffnetem Spannring (11) der Flüssigkeitsbehälter (2) von oben in den Halterungsrahmen (1) eingeführt wird, bis der umlaufende Ring (10) auf dem Boden (9) des Halterungsrahmens aufsitzt und anschließend der Flüssigkeitsbehälter (2) durch Schließen des Spannrings (11) kraftschlüssig mit dem Halterungsrahmen (1) verbunden wird. Der umlaufende Ring (10) des Flüssigkeitsbehälters (2) kann zusätzliche Laschen an seinem unteren Rand aufweisen, mit denen er kraftschlüssig mit dem Boden (9) des Halterungsrahmens verbunden werden kann, um ein Rutschen des Flüssigkeitsbehälters (2) auf dem Boden (9) zu verhindern.

Der Halterungsrahmen (1) umfasst vorzugsweise Metallprofile (12) an den Kanten des quaderförmigen Halterungsrahmens, vorzugsweise aus Stahl, besonders bevorzugt aus verzinktem Stahl oder rostfreiem Stahl, die bevorzugt einen L-förmigen Querschnitt aufweisen oder Hohlprofile mit quadratischem, rechteckigem, rundem oder ovalem Querschnitt sind und dem Halterungsrahmen (1) mechanische Festigkeit verleihen. Wenn der Halterungsrahmen (1) einen Boden (9) aufweist, sind die Metallprofile (12) vorzugsweise an diesem Boden befestigt und bilden die oberhalb des Bodens befindlichen Kanten des Quaders.

Der Halterungsrahmen (1) weist vorzugsweise an der Unterseite Aufnahmen (13) für die Gabel eines Gabelstaplers auf, um beim Transport mit einem Gabelstapler ein Herunterfallen des Transportbehälters zu verhindern. Wenn der Halterungsrahmen (1) einen Boden (9) umfasst, dann sind die Aufnahmen (13) vorzugsweise unterhalb dieses Bodens angeordnet, um eine Beschädigung des Flüssigkeitsbehälters (2) beim Einsatz eines Gabelstaplers zu vermeiden.

Der Halterungsrahmen (1) weist vorzugsweise gitterförmige oder geschlossene Seitenwände auf, um eine Beschädigung des Flüssigkeitsbehälters (2) sowie der Druckausgleichsvorrichtung (3) und des Druckentlastungsventils (4) beim Transport zu vermeiden. Zum gleichen Zweck umfasst der Halterungsrahmen (1) vorzugsweise zusätzlich einen gitterförmigen oder durchgehenden Deckel (14), der geöffnet werden kann und der in geschlossenem Zustand verriegelt werden kann. Die Seitenwände des Halterungsrahmens (1) weisen vorzugsweise eine Fläche zum Befestigen einer Informationstafel auf, besonders bevorzugt eine Fläche mit einer verschließbaren Tür zum Schutz der Informationstafel.

Der Halterungsrahmen (1) kann außerdem an der Oberseite Trageösen (15) zum Anheben des Transportbehälters aufweisen, die ein einfaches und sicheres Verladen des Transportbehälters mit einem Kran ermöglichen.

Der quaderförmige Halterungsrahmen (1) des erfindungsgemäßen Transportbehälters kann am Boden oder an einem Metallprofil an einer Unterkante außerdem Aufnahmen für eine Befestigungsvorrichtung aufweisen, mit der er auf der Ladefläche eines Fahrzeugs, zum Beispiel eines Lastkraftwagens oder eines Eisenbahnwaggons, arretiert werden kann. Die Arretierung kann dabei beispielsweise durch Klauen oder Bolzen erfolgen, die in die Aufnahmen eingreifen, oder durch Gurte, die durch die Aufnahmen geführt und anschließend verspannt werden.

Fig. 1 zeigt eine bevorzugte Ausführungsform des erfindungsgemäßen Transportbehälters in Seitenansicht, Fig. 2 den gleichen Behälter von oben gesehen. Der Transportbehälter umfasst einen quaderförmigen Halterungsrahmen (1) und darin angeordnet einen Flüssigkeitsbehälter (2), der die Form eines stehenden Zylinders (6) mit gewölbtem Boden (7) und Deckel (8) hat und einen umlaufenden Ring (10) aufweist, mit dem er auf dem Boden (9) des Halterungsrahmens (1) aufsteht. Der Flüssigkeitsbehälter (2) ist durch einen um den Zylinder (6) gelegten Spannring (11) kraftschlüssig mit dem Halterungsrahmen (1) verbunden. Auf der Oberseite des Flüssigkeitsbehälters (2) ist eine Druckausgleichsvorrichtung (3), ein Druckentlastungsventil (4) und eine mit einem Deckel verschließbare Öffnung (5) zum Befüllen mit Wasserstoffperoxid und zum Entnehmen von Wasserstoffperoxid angeordnet. Der quaderförmige Halterungsrahmen (1) weist am Boden (9) befestigte Metallprofile (12) mit L-förmigen Querschnitt auf, die die oberhalb des Bodens (9) befindlichen Kanten des Quaders bilden. Der Halterungsrahmen (1) weist außerdem einen Deckel (14) auf, der verriegelt werden kann, sowie Trageösen (15) zum Anheben des Transportbehälters und Aufnahmen (13) für die Gabel eines Gabelstaplers unterhalb des Bodens (9). Die gitterförmigen Seitenwände des Halterungsrahmens (1) und die Gitterform des Deckels (15) sind in Fig. 1 und 2 nicht gezeigt, um die Übersichtlichkeit der Darstellung zu verbessern.

### Liste der Bezugszeichen:

- 1: Quaderförmiger Halterungsrahmen
- 2: Flüssigkeitsbehälter aus Reinaluminium
- 3: Druckausgleichsvorrichtung
- 4: Druckentlastungsventil
- 5: Öffnung zum Befüllen mit Wasserstoffperoxid und/oder Entnehmen von Wasserstoffperoxid
- 6: Stehender Zylinder des Flüssigkeitsbehälters
- 7: Gewölbter Boden des Flüssigkeitsbehälters
- 8: Gewölbter Deckel des Flüssigkeitsbehälters
- 9: Boden des Halterungsrahmens
- 10: Umlaufender Ring am Flüssigkeitsbehälter
- 11: Spannring
- 12: Metallprofile des Halterungsrahmens
- 13: Aufnahmen für die Gabel eines Gabelstaplers
- 14: Deckel des Halterungsrahmens
- 15: Trageösen des Halterungsrahmens

## Patentansprüche

1. Transportbehälter für konzentriertes Wasserstoffperoxid, umfassend
• einen quaderförmigen Halterungsrahmen (1),
• einen innerhalb des Halterungsrahmens (1) angeordneten und mit dem Halterungsrahmen kraftschlüssig verbundenen Flüssigkeitsbehälter (2), der aus Reinaluminium mit einem Aluminiumgehalt von mindestens 99 Gew.-%, aus einem Chrom-Nickel-Stahl, aus einer Molybdän und Chrom enthaltenden Nickelbasislegierung oder aus einem auf der Innenseite mit einem Polyolefin beschichteten oder ausgekleideten Stahl besteht,
• mindestens eine verschließbare Öffnung (5) des Flüssigkeitsbehälters (2) zum Befüllen mit Wasserstoffperoxid und/oder Entnehmen von Wasserstoffperoxid,
**dadurch gekennzeichnet, dass** ebenfalls umfassend:
• eine an der Oberseite des Flüssigkeitsbehälters (2) angeordnete Druckausgleichsvorrichtung (3), welche einen Gasdurchgang zwischen dem Behälterinneren und der den Flüssigkeitsbehälter (2) umgebenden Atmosphäre und einen Druckausgleich bei einer Druckdifferenz von weniger als 50 mbar ermöglicht,
• ein an der Oberseite des Flüssigkeitsbehälters (2) angeordnetes Druckentlastungsventil (4) und
• der Flüssigkeitsbehälter (2) ein Innenvolumen von 65 bis 500 I aufweist.

2. Transportbehälter nach Anspruch 1, **dadurch gekennzeichnet, dass** der Flüssigkeitsbehälter (2) die Form eines stehenden Zylinders (6) mit gewölbtem Boden (7) und Deckel (8) aufweist.

3. Transportbehälter nach Anspruch 2, **dadurch gekennzeichnet, dass** der Halterungsrahmen (1) einen Boden (9) umfasst und am unteren Ende des Flüssigkeitsbehälters (2) ein umlaufender Ring (10) befestigt ist, der auf dem Boden (9) des Halterungsrahmens (1) aufsteht.

4. Transportbehälter nach Anspruch 3, **dadurch gekennzeichnet, dass** der Flüssigkeitsbehälter (2) durch einen um den Zylinder (6) gelegten Spannring (11) kraftschlüssig mit dem Halterungsrahmen (1) verbunden ist.

5. Transportbehälter nach Anspruch 3 oder 4, **dadurch gekennzeichnet, dass** der Halterungsrahmen (1) am Boden (9) befestigte Metallprofile (12), vorzugsweise aus Stahl, umfasst, die die oberhalb des Bodens (9) befindlichen Kanten des Quaders bilden.

6. Transportbehälter nach Anspruch 5, **dadurch gekennzeichnet, dass** die Metallprofile (12) einen L-förmigen Querschnitt aufweisen oder Hohlprofile mit quadratischem, rechteckigem, rundem oder ovalem Querschnitt sind.

7. Transportbehälter nach einem der Ansprüche 1 bis 6, **dadurch gekennzeichnet, dass** der Flüssigkeitsbehälter ein Innenvolumen von 65 bis 250 I aufweist.

8. Transportbehälter nach einem der Ansprüche 1 bis 7, **dadurch gekennzeichnet, dass** der Flüssigkeitsbehälter (2) aus Reinaluminium mit einem Aluminiumgehalt von mindestens 99,5 Gew.-% besteht.

9. Transportbehälter nach einem der Ansprüche 1 bis 7, **dadurch gekennzeichnet, dass** der Flüssigkeitsbehälter (2) aus einem auf der Innenseite mit einem fluorierten Polyolefin beschichteten oder ausgekleideten Stahl besteht, wobei das fluorierte Polyolefin ausgewählt ist aus Polytetraflourethylen (PTFE), Polyvinylidendifluorid (PVDF) und Tetrafluorethylen-Perfluoralkoxyvinylether-Copolymer (PFA).

10. Transportbehälter nach einem der Ansprüche 1 bis 9, **dadurch gekennzeichnet, dass** der Flüssigkeitsbehälter (2) über mindestens einen Stoßdämpfer mit dem Halterungsrahmen (1) verbunden ist.

11. Transportbehälter nach einem der Ansprüche 1 bis 10, **dadurch gekennzeichnet, dass** der Halterungsrahmen (1) an der Unterseite Aufnahmen (13) für die Gabel eines Gabelstaplers aufweist.

12. Transportbehälter nach einem der Ansprüche 1 bis 11, **dadurch gekennzeichnet, dass** der Halterungsrahmen (1) gitterförmige oder geschlossene Seitenwände umfasst.

13. Transportbehälter nach Anspruch 12, **dadurch gekennzeichnet, dass** der Halterungsrahmen (1) zusätzlich einen gitterförmigen oder durchgehenden Deckel (14) umfasst, der geöffnet werden kann und der in geschlossenem Zustand verriegelt werden kann.

14. Transportbehälter nach einem der Ansprüche 1 bis 13, **dadurch gekennzeichnet, dass** der Halterungsrahmen (1) an der Oberseite Trageösen (15) zum Anheben des Transportbehälters aufweist.

15. Transportbehälter nach einem der Ansprüche 1 bis 14, **dadurch gekennzeichnet, dass** das Druckentlastungsventil (4) bei Überschreiten eines Grenzwerts für einen Überdruck im Flüssigkeitsbehälter (2) gegenüber der umgebenden Atmosphäre im Bereich von 0,1 bis 2,5 bar öffnet.

16. Transportbehälter nach Anspruch 15, **dadurch gekennzeichnet, dass** das Druckentlastungsventil (4) bei Unterschreiten des Grenzwerts für den Überdruck selbsttätig wieder schließt.

17. Transportbehälter nach einem der Ansprüche 1 bis 16, **dadurch gekennzeichnet, dass** die Druckausgleichsvorrichtung (3) einen Partikelfilter umfasst.

## Claims

1. Transport container for concentrated hydrogen peroxide, comprising
• a cuboidal retaining frame (1),
• a liquid container (2) disposed within the retaining frame (1) and frictionally connected to the retaining frame, consisting of pure aluminium with an aluminium content of at least 99 wt%, of a chromium-nickel steel, of a nickel-base alloy containing molybdenum and chromium, or of a steel lined or coated with a polyolefin on the inside,
• at least one closable opening (5) of the liquid container (2) for charging with hydrogen peroxide and/or removal of hydrogen peroxide, **characterized by** likewise comprising:
• a pressure equalization device (3) disposed on the top face of the liquid container (2), which enables the passage of gas between the container interior and the atmosphere surrounding the liquid container (2) and enables pressure equalization in the case of a pressure difference of less than 50 mbar,
• a pressure relief valve (4) disposed on the top face of the liquid container (2), and
• the liquid container (2) has an internal volume of 65 to 500 l.

2. Transport container according to Claim 1, **characterized in that** the liquid container (2) has the form of a vertical cylinder (6) with domed base (7) and lid (8).

3. Transport container according to Claim 2, **characterized in that** the retaining frame (1) comprises a base (9) and at the bottom end of the liquid container (2) a circumferential ring (10) is mounted which stands up on the base (9) of the retaining frame (1).

4. Transport container according to Claim 3, **characterized in that** the liquid container (2) is connected frictionally to the retaining frame (1) by a clamping ring (11) placed around the cylinder (6).

5. Transport container according to Claim 3 or 4, **characterized in that** the retaining frame (1) comprises metal profiles (12) mounted on the base (9) and made preferably of steel, which form the edges of the cuboid located above the base (9).

6. Transport container according to Claim 5, **characterized in that** the metal profiles (12) have an **L-**shaped cross section or are hollow profiles with a square, rectangular, round or oval cross section.

7. Transport container according to any of Claims 1 to 6, **characterized in that** the liquid container has an internal volume of 65 to 250 l.

8. Transport container according to any of Claims 1 to 7, **characterized in that** the liquid container (2) consists of pure aluminium with an aluminium content of at least 99.5 wt%.

9. Transport container according to any of Claims 1 to 7, **characterized in that** the liquid container (2) consists of a steel lined or coated with a fluorinated polyolefin on the inside, the fluorinated polyolefin being selected from polytetrafluoroethylene (PTFE), polyvinylidene difluoride (PVDF) and tetrafluorethylene-perfluoroalkoxyvinyl ether copolymer (PFA).

10. Transport container according to any of Claims 1 to 9, **characterized in that** the liquid container (2) is connected to the retaining frame (1) via at least one shock absorber.

11. Transport container according to any of Claims 1 to 10, **characterized in that** the retaining frame (1) has receivers (13) on the bottom side for the forks of a forklift truck.

12. Transport container according to any of Claims 1 to 11, **characterized in that** the retaining frame (1) comprises latticed or closed side walls.

13. Transport container according to Claim 12, **characterized in that** the retaining frame (1) additionally comprises a latticed or continuous lid (14) which can be opened and which in the closed state can be locked.

14. Transport container according to any of Claims 1 to 13, **characterized in that** the retaining frame (1) has carrying eyelets (15) on the top face for lifting of the transport container.

15. Transport container according to any of Claims 1 to 14, **characterized in that** the pressure relief valve (4) opens when a limiting value for an overpressure in the liquid container (2) relative to the surrounding atmosphere in the range from 0.1 to 2.5 bar is exceeded.

16. Transport container according to Claim 15, **characterized in that** the pressure relief valve (4) closes again automatically when the value for the overpressure falls below the limiting value.

17. Transport container according to any of Claims 1 to 16, **characterized in that** the pressure equalization device (3) comprises a particle filter.

## Revendications

1. Récipient de transport pour peroxyde d'hydrogène concentré, comprenant
• un cadre de support parallélépipédique (1),
• un récipient pour liquides (2) agencé à l'intérieur du cadre de support (1) et relié par liaison de force au cadre de support, qui est constitué d'aluminium pur comportant une teneur en aluminium d'au moins 99 % en poids, d'un acier au chrome-nickel, d'un alliage à base de nickel contenant du molybdène et du chrome ou d'un acier revêtu ou garni d'une polyoléfine sur la face intérieure,
• au moins une ouverture obturable (5) du récipient pour liquides (2) pour le remplissage avec du peroxyde d'hydrogène et/ou le prélèvement de peroxyde d'hydrogène, **caractérisé en ce qu'**il comprend également :
• un dispositif d'équilibrage de pression (3) disposé sur le dessus du récipient pour liquides (2), qui permet un passage de gaz entre l'intérieur du récipient et l'atmosphère entourant le récipient pour liquides (2) et un équilibrage de pression pour une différence de pression inférieure à 50 mbar,
• une soupape de détente de pression (4) placée sur le dessus du récipient pour liquides (2) ; et
• le récipient pour liquides (2) présente un volume intérieur de 65 à 500 l.

2. Récipient de transport selon la revendication 1, **caractérisé en ce que** le récipient pour liquides (2) présente la forme d'un cylindre vertical (6) comportant un fond (7) et un couvercle (8) bombés.

3. Récipient de transport selon la revendication 2, **caractérisé en ce que** le cadre de support (1) comprend un fond (9) et **en ce qu'**une virole périphérique (10) qui repose sur le fond (9) du cadre de support (1) est fixée à l'extrémité inférieure du récipient pour liquides (2).

4. Récipient de transport selon la revendication 3, **caractérisé en ce que** le récipient pour liquides (2) est relié par liaison de force au cadre de support (1) au moyen d'une bague de serrage (11) disposée autour du cylindre (6).

5. Récipient de transport selon la revendication 3 ou 4, **caractérisé en ce que** le cadre de support (1) comprend des profilés métalliques (12) fixés sur le fond (9), de préférence en acier, qui forment les arêtes du parallélépipède situées au-dessus du fond (9).

6. Récipient de transport selon la revendication 5, **caractérisé en ce que** les profilés métalliques (12) présentent une section transversale en forme de L ou sont des profils creux dotés d'une section transversale carrée, rectangulaire, ronde ou ovale.

7. Récipient de transport selon l'une quelconque des revendications 1 à 6, **caractérisé en ce que** le récipient pour liquides présente un volume intérieur de 65 à 250 l.

8. Récipient de transport selon l'une quelconque des revendications 1 à 7, **caractérisé en ce que** le récipient pour liquides (2) est constitué d'aluminium pur comportant une teneur en aluminium d'au moins 99,5 % en poids.

9. Récipient de transport selon l'une quelconque des revendications 1 à 7, **caractérisé en ce que** le récipient pour liquides (2) est constitué d'un acier revêtu ou doublé sur la face intérieure d'une polyoléfine fluorée, la polyoléfine fluorée étant choisie parmi le polytétrafluoroéthylène (PTFE), le polydifluorure de vinylidène (PVDF) et le copolymère tétrafluoroéthylène-éther perfluoroalcoxyvinylique (PFA).

10. Récipient de transport selon l'une quelconque des revendications 1 à 9, **caractérisé en ce que** le récipient pour liquides (2) est relié au cadre de support (1) par l'intermédiaire d'au moins un amortisseur.

11. Récipient de transport selon l'une quelconque des revendications 1 à 10, **caractérisé en ce que** le cadre de support (1) présente, sur la face inférieure, des logements (13) pour la fourche d'un chariot élévateur.

12. Récipient de transport selon l'une quelconque des revendications 1 à 11, **caractérisé en ce que** le cadre de support (1) comprend des parois latérales en forme de grille ou pleines.

13. Récipient de transport selon la revendication 12, **caractérisé en ce que** le cadre de support (1) comprend en outre un couvercle (14) en forme de grille ou continu, qui peut être ouvert et qui peut être verrouillé à l'état fermé.

14. Récipient de transport selon l'une quelconque des revendications 1 à 13, **caractérisé en ce que** le cadre de support (1) présente, sur le dessus, des œillets de préhension (15) pour soulever le récipient de transport.

15. Récipient de transport selon l'une quelconque des revendications 1 à 14, **caractérisé en ce que** la soupape de détente de pression (4) s'ouvre en cas de dépassement d'une valeur limite d'une surpression dans le récipient pour liquides (2) par rapport à l'atmosphère environnante dans la plage de 0,1 à 2,5 bar.

16. Récipient de transport selon la revendication 15, **caractérisé en ce que** la soupape de détente de pression (4) se referme automatiquement lorsque la valeur limite de la surpression n'est pas atteinte.

17. Récipient de transport selon l'une quelconque des revendications 1 à 16, **caractérisé en ce que** le dispositif d'équilibrage de pression (3) comprend un filtre à particules.
